# FASCICULE DE BREVET EUROPEEN

(11) **EP 1 061 541 B1**
(45) Date de publication et mention de la délivrance du brevet: **13.09.2006**
(21) Numéro de dépôt: 00401668.9
(22) Date de dépôt: 13.06.2000
(51) Int. Cl.: H01H 51/00

(54) **Module de commutation multipolaire**
Mehrpoliger elektromagnetischer Schaltmodul
Multipolar electromagnetic switching module

(30) Priorité: 18.06.1999 FR 9907879; 02.05.2000 FR 0005670
(43) Date de publication de la demande: 20.12.2000
(73) Titulaire: SCHNEIDER ELECTRIC INDUSTRIES SAS, 92500 Rueil-Malmaison (FR)
(72) Inventeur: Fournier, Bernard, 95130 Le Plessis Bouchard (FR); Romillon, Jean-Marc, 78980 Longnes (FR)

(56) Documents cités:
- DE-U- 8 801 792
- FR-A- 2 758 903

## Description

La présente invention concerne un module électromagnétique de commutation multipolaire se connectant par des bornes de source à un appareil interrupteur électromagnétique multipolaire principal et par des bornes de charge à au moins un moteur et présentant, entre ces bornes, plusieurs lignes de courant de puissance pourvus de pôles de commutation à contacts toujours alternativement fermés commandés par un électro-aimant de commutation piloté par un circuit électrique de commande.

Il est connu de réaliser un schéma de contrôle de moteur (inverseur de sens de marche, démarrage étoile-triangle, changement de vitesse,...) en associant plusieurs appareils (contacteurs, etc.) interconnectés au niveau puissance et au niveau contrôle en fonction du schéma souhaité. Ce type de réalisation est encombrant.

On connaît par le brevet FR 2 758 903 ou le brevet FR 2 761 521 un module de type inverseur permettant de faire passer un moteur d'un fonctionnement en marche directe à un fonctionnement en marche inverse et vice-versa. Ce module est également encombrant.

L'invention a pour but de fournir un module de commutation réalisant de manière intégrée une fonction de contrôle de moteur (inversion de sens de marche, démarrage étoile- triangle, etc.) sous une faible largeur, sensiblement égale à la largeur du contacteur ou appareillage électrique standard avec lequel il est apparié pour réaliser ladite fonction. Ce module présente donc une largeur réduite. Par ailleurs il est protégé par l'appareil principal qui lui est associé et est monté en amont.

Le module de commutation selon l'invention est caractérisé par le fait que les pôles et les lignes de courant sont agencés pour réaliser une fonction de contrôle de moteur telle que la fonction d'inversion, de démarrage étoile- triangle ou de distribution et que l'ensemble de commande des pôles formé par l'électro-aimant de commutation et le circuit électrique de commande est décalé par rapport aux pôles de commutation et chemins de courant dans une direction perpendiculaire à la face arrière de fixation du module de manière que la largeur du module soit réduite et sensiblement égale à celle de l'appareil principal associé.

L'invention va maintenant être décrite avec plus de détail en se référant à des modes de réalisation donnés à titre d'exemples et représentés par les dessins annexés sur lesquels :
- la figure 1 est un schéma du circuit puissance d'un module de commutation de type inverseur, associé à un appareil interrupteur principal ;
- la figure 2 est un schéma du circuit puissance d'un module de commutation de type étoile-triangle, associé à un appareil interrupteur principal ;
- la figure 3 est un schéma du circuit puissance d'un module de commutation de type distributeur, associé à un appareil interrupteur principal ;
- la figure 4 est un schéma du circuit puissance d'un module de commutation de type changement de vitesse, associé à un appareil interrupteur principal ;
- la figure 5 est une vue en perspective éclatée montrant l'agencement interne du module selon l'invention;
- la figure 6 est une vue en perspective de la partie basse du module, réalisant la commutation sur le circuit de puissance;
- la figure 7 est un schéma d'un pôle de commutation du module ;
- la figure 8 est une vue de détail du pôle, la ligne de courant d'un des contacts fixes n'étant pas représentée ;
- la figure 9 est une coupe selon P de la figure 8 ;
- la figure 10 est un schéma d'un mode de réalisation du circuit de commande de l'électroaimant du module.

Le module électromagnétique de commutation selon l'invention, repéré M sur les dessins, est destiné à être associé à un appareil interrupteur électromagnétique multipolaire Ap pouvant être pourvu d'une fonction de protection moteur, de type contacteur ou contacteur- disjoncteur. Il peut s'intégrer, en association avec des appareils tels que Ap, dans des schémas classiques tels que: inversion de sens de marche, démarrage étoile- triangle, distribution, changement de vitesse.

L'appareil interrupteur principal Ap loge, dans un boîtier, des lignes de courant polaires disposés entre des bornes de source L1, L2, L3 se connectant aux phases du réseau alternatif et des bornes de charge T1, T2, T3 pouvant se connecter au module de commutation M. Chaque ligne de courant présente un interrupteur ou pôle I1 ou I2 ou I3 commandé par un électroaimant principal E dont la bobine B est alimentée en courant électrique par deux bornes d'alimentation repérées A1 et A2.

Le module de commutation M se loge dans un boîtier Bo pourvu à l'arrière d'une embase de fixation P, sensiblement plane, permettant de le fixer sur un rail ou une platine. Il présente des bornes de source (puissance) t1, t2, t3 se raccordant directement sur les bornes aval T1, T2, T3 de l'appareil principal AP et des bornes de sortie ou de charge (puissance) U, V, W d'une part u, v, w d'autre part qui sont connectées au(x) moteur(s).

Le module de commutation M peut se monter directement sous l'appareil Ap ou il peut être déporté.

Sur les lignes de courant comprises entre les bornes source t1, t2, t3 et les bornes de sortie ou de charge, sont agencés des pôles de commutation C1, C2, C3 du type à rupture simple et bistables. Ces pôles C1, C2, C3 sont actionnés par un électro-aimant bistable El pourvu d'une bobine Bb et leurs contacts sont toujours alternativement fermés sauf pendant les commutations. Le module M ne possède pas de dispositif d'extinction d'arc et ne peut donc pas être actionné en charge. Le nombre de bornes t1, t2, t3 est égal au nombre de bornes T1, T2, T3, le nombre de pôles C1, C2, C3 étant lui-même égal ou inférieur à ce nombre de bornes.

Les pôles C1, C2, C3 et le câblage interne Sc des lignes de courant associées réalisent une fonction de contrôle de moteur classique: inverseur, étoile-triangle ou distribution, petite vitesse- grande vitesse. Le câblage du circuit du circuit puissance du module M dépend de la fonction de contrôle réalisée par ce module.

Dans le mode de réalisation destiné à l'inversion de sens de marche qui est illustré à la figure 1, la borne source t3 est reliée directement à la borne de charge W. Les bornes source t1 et t2 sont reliées (marche directe) aux bornes de charge U et V par les pôles C1, C2 et après commutation de ces mêmes pôles (marche inverse), aux bornes V et U, ce qui réalise le croisement habituel des phases.

Dans les modes de réalisation qui sont illustrés à la figure 2, à la figure 3 et à la figure 4 et qui sont destinés respectivement au démarrage étoile-triangle, à la distribution et au changement de vitesse, les bornes de source t1, t2, t3 sont disposées d'un coté du module tandis que les bornes de charge U, V, W (démarrage en triangle ou premier moteur ou grande vitesse) et les bornes de charge u, v, w (démarrage en étoile ou second moteur ou petite vitesse) sont disposées du côté opposé. Les bornes U, V, W d'une part, u, v, w d'autre part sont décalées les unes par rapport aux autres.

L'électro-aimant El de type bistable logé dans le module de commutation M et actionnant les contacts mobiles des pôles de commutation C1, C2, C3 est équipé d'un aimant permanent de manière à réduire la consommation d'énergie. Cet électro-aimant El est piloté par un circuit de commande interne Cc illustré à la figure 10. La partie magnétique mobile de l'électro-aimant El qui a un mouvement rectiligne alternatif manoeuvre les pôles de commutation C1, C2, C3 par un coulisseau Ra. De préférence l'axe de déplacement de cet électroaimant est parallèle au plan de fixation Pf et aux bornes.

Le module de commutation M est agencé de manière que les pôles de commutation C1, C2, C3 et les circuits de puissance associés et que l'ensemble de commande des pôles formé par l'électro-aimant El et le circuit de commande Cc soient décalés ou espacés selon une direction perpendiculaire à la face arrière Pf de fixation du module et que la largeur L du module soit sensiblement égale à la largeur de l'appareil principal associé AP. La largeur L est donc réduite si on la compare à des appareils usuels réalisant des fonctions similaires. Les pôles de commutation C1, C2, C3 et les conducteurs Sc du schéma de câblage (inverseur, etc.) sont logés vers l'arrière, l'électro-aimant El et le circuit de commande Cc associé étant logés vers l'avant.

Chaque pôle de commutation C1 ou C2 ou C3 illustré schématiquement à la figure 6 est de type inverseur (contacts toujours fermés) et est constitué par un porte contact mobile Pc portant deux conducteurs parallèles Cm1, Cm2 en forme de boucles et portant respectivement les contacts mobiles P1 et P2. Ces conducteurs sont réunis à une borne t1, t2, t3. Le porte- contact Pc oscille, autour d'un tourillon Ax et d'un axe A-A', entre deux conducteurs Cf1, Cf2 portant les contacts fixes P3 et P4. Ces conducteurs sont eux-mêmes en forme de boucle et réunis à une ou deux bornes U, V, W. Dans le mode de réalisation représenté les axes sont perpendiculaires au plan de fixation arrière Pf.

Le porte- contact mobile Pc oscille, autour de l'axe A-A', d'une première position de travail, contacts fermés, à une seconde position de travail, contacts fermés également. Le courant qui circule dans un conducteur mobile Cm1 ou Cm2 et dans le conducteur fixe correspondant Cf1 ou Cf2, selon des directions parallèles, induit un effort d'attraction magnétique. Cet effet de boucle permet d'obtenir une pression de contact proportionnelle au courant qui passe dans le pôle. Les pôles ne sont jamais actionnés en charge ce qui permet de réduire la pression nominale de contact, l'encombrement de l'électroaimant se trouvant diminué.

Les parties mobiles de l'électro-aimant actionnent un coulisseau Ra mobile en translation parallèlement au plan arrière de fixation Pf et agissant sur chaque ressort de pôle Rp par l'intermédiaire d'une pièce Pi.

Les conducteurs fixes Cf1, Cf2 réalisent avec des prolongements ou des conducteurs complémentaires aboutissant aux bornes de charge (puissance) U, V, W etc., un des schémas de contrôle Sc du moteur ou des moteurs. Ces prolongements ou conducteurs complémentaires sont logés dans le boîtier Bo, du coté des bornes de charge.

Les conducteurs mobiles Cm1, Cm2 du porte-contact PC sont distants, l'un par rapport à l'autre, de manière qu'un noyau magnétique No se loge entre eux. Ce noyau magnétique No coopère avec des contreplaques Cp1, Cp2 fixées à l'intérieur de la chambre de commutation logeant le pôle. Les pièces de contacts mobiles Cm1, Cm2 sont réunies par une liaison électrique souple Tr et un conducteur tel que Co3 à une borne source telle que t3.

Les bornes d'entrée et de sortie servant au contrôle sont disposées vers l'avant. Les bornes d'entrée A2, A1, A1', B1, B1' sont destinées à recevoir les ordres de commande du moteur et les bornes de sortie SA1, S21, S22 coopèrent avec l'appareil principal associé Ap.

L'appareil principal Ap comporte un contact de verrouillage Ve manoeuvré par la partie mobile de l'électro-aimant E et connecté à deux bornes 21 et 22 pouvant se connecter aux bornes SA1 et SA2 du module M.

La bobine Bb de l'électro-aimant El est alimentée de manière à être polarisée dans l'un ou l'autre sens. Cette commande peut être réalisée par deux contacts inverseurs auxiliaires 1a et 1b actionnés par la partie mobile de l'électroaimant bistable El et associés à des diodes 7a, 7b. Le module de commutation M peut comporter d'autres contacts auxiliaires tels que 3 et 6 également actionnés par la partie mobile de l'électro-aimant El.

Pour réaliser l'application, on branche sur les bornes A1, A'1, B1, B'1 du module de commutation M d'une part des contacts Bp1 contrôlant le fonctionnement dans le «sens un» et d'autre part des contacts Bp2 contrôlant le fonctionnement dans le « sens deux ». On appelle fonctionnement « sens un », l'un des deux modes de fonctionnement du module c'est à dire la marche directe pour l'inverseur ou en étoile pour l'étoile-triangle. On appelle fonctionnement « sens deux » le second mode c'est à dire la marche inverse ou en triangle.

Le fonctionnement du module de commutation va maintenant être expliqué.

Dans la position de la figure 10, l'électro-aimant E de l'appareil principal Ap est alimenté via l'interrupteur de marche-arrêt MA, les contacts Bp1, Bp2 et 6. Les pôles de puissance I1, I2 et I3 de l'appareil principal Ap sont dans la position de fonctionnement « sens un ». Les interrupteurs de commutation tels que C1, C2 du module de commutation M sont dans la position correspondant à ce mode de fonctionnement «sens un » (ces pôles sont toujours en position fermée).

Pour passer en mode de fonctionnement «sens deux», l'opérateur ouvre un contact Bp2 et ferme le contact associé Bp2. L'ouverture du contact coupe l'alimentation de la bobine B de l'appareil principal Ap. Les interrupteurs de puissance I1 à I3 de l'appareil principal Ap s'ouvrent.

La fermeture du contact Bp2 entraîne l'alimentation de la bobine Bb du module M ce qui entraîne la commutation des contacts de commutation tels que C1, C2. Les contacts auxiliaires du module M commutent et le courant est envoyé sur l'électroaimant E de l'appareil principal Ap de manière à manoeuvrer les interrupteurs de puissance 11-13.

L'électro-aimant El du module de commutation M ne peut commuter que lorsque les contacts de puissance I1 à I3 sont ouverts. Cette fonction de sécurité est assurée par le contact Ve de verrouillage. D'autre part, les contacts de puissance I1 à I3 se ferment lorsque les contacts du module de commutation M sont dans la bonne position.

Afin de ne pas couper la tension d'alimentation durant la course de l'électro-aimant El, les contacts auxiliaires doivent changer de position après que l'électro-aimant El ait effectué sa course ou une partie importante de sa course. Un dispositif de retardement de changement d'état peut être associé à ces trois contacts.

Il est bien entendu que l'on peut sans sortir du cadre des revendications imaginer des variantes et des perfectionnements de détail et de même envisager l'emploi de moyens équivalents.

En variante on pourrait éviter d'employer dans le schéma de commande Cc des semi-conducteurs (diodes ou petits composants de protection).

## Revendications

1. Module électromagnétique de commutation multipolaire destiné à être connecté par des bornes de source (t1, t2, t3) à un appareil interrupteur électromagnétique multipolaire principal (Ap) et par des bornes de charge (U, V, W, u, v, w) à au moins un moteur et présentant, dans un boîtier (Bo), entre ces bornes, plusieurs chemins de courant de puissance pourvus de pôles de commutation (C1, C2, C3) à contacts toujours alternativement fermés et commandés par un unique électro-aimant de commutation (El) piloté par un circuit de commande (Cc), où les pôles de commutation (C1, C2, C3) et les lignes de courant (Cf1, Cf2) sont agencés à l'intérieur du boîtier pour réaliser une fonction de contrôle de moteur par exemple de type inverseur ou étoile-triangle ou distributeur, **caractérisé par le fait que** l'ensemble de commande des pôles constitué par l'électro-aimant de commutation (El) et son circuit de commande (Cc) est décalé par rapport aux pôles de commutation (C1, C2, C3) et lignes de courant dans une direction perpendiculaire à la face arrière (Pf) de fixation du module de manière que la largeur (L) du module soit réduite et sensiblement égale à celle de l'appareil principal (Ap) associé.

2. Module selon la revendication 1, **caractérisé par le fait que** chacun des pôles de commutation (C1, C2, C3) est constitué par un porte contact mobile (Pc) portant les contacts mobiles (P1, P2) oscillant entre deux conducteurs (Cf1, Cf2) portant les contacts fixes (P3, P4) autour d'un axe (A-A') et que les parties mobiles de l'électroaimant (El) se déplacent parallèlement à ce plan de fixation (Pf).

3. Module selon la revendication 2, **caractérisé par le fait que** chaque porte-contact (Pc) est associé à un ressort de pôle (Rp) en forme d'épingle ou de U.

4. Module selon la revendication 3, **caractérisé par le fait que** les parties mobiles de l'électro-aimant actionnent un coulisseau (Ra) mobile en translation parallèlement au plan arrière de fixation (Pf) et agissant sur les ressorts de pôles (Rp).

5. Module selon la revendication 1 ou 2, **caractérisé par le fait que** les lignes de courant réalisant l'une des fonctions de contrôle (Sc) de moteur sont constitués par des conducteurs portant les contacts fixes (Cf1, Cf2) et les connectant aux bornes de charge (U, V, W), ces conducteurs étant logés dans le boîtier (Bo) du coté des bornes de charge.

6. Module selon la revendication 1 ou 2, **caractérisé par le fait que** le module est de type inverseur et comporte d'un coté les bornes de puissance dite de source (t1, t2, t3) et du coté opposé les bornes de puissance dites de charge (U, V, W).

7. Module selon la revendication 1 ou 2, **caractérisé par le fait que** le module est du type démarrage étoile- triangle, distribution ou changement de vitesse et comporte d'un coté les bornes de puissance dites de source (t1, t2, t3) et du côté opposé les bornes de puissance dites de charge (U, V, W) pour un premier type de fonctionnement et les bornes de puissance dite de charge (u, v, w) pour le second type de fonctionnement.

8. Module selon la revendication 1 ou 2, **caractérisé par le fait que** chacun des pôles de commutation (C1, C2, C3) est à effet de boucle.

9. Module selon la revendication 8, **caractérisé par le fait que** chacun des pôles de commutation (C1, C2, C3) est constitué par un porte contact (Pc) portant deux conducteurs parallèles (Cm1, Cm2) en forme de boucles portant les contacts mobiles (P1, P2) et connectés à une borne (t1, t2, t3), ledit porte-contact oscillant autour d'un axe (A A') entre deux conducteurs (Cf1, Cf2) en forme de boucle et portant les contacts fixes (P3, P4) et réunis à des bornes (U, V, W).

10. Module selon la revendication 9, **caractérisé par le fait que** les conducteurs (Cf1, Cf2) associés aux contacts fixes sont connectés à des prolongements ou des conducteurs réalisant la fonction de contrôle de moteur et logés dans le boîtier.

11. Module selon la revendication 9 ou 10, **caractérisé par le fait que** les conducteurs mobiles (Cm1, Cm2) associés aux contacts mobiles (P1, P2) sont distants l'un par rapport à l'autre de manière qu'un noyau magnétique (No) se loge entre eux.

12. Module selon la revendication 11, **caractérisé par le fait que** le noyau magnétique (No) coopère avec des contreplaques (Cp1, Cp2) fixées à l'intérieur de la chambre de commutation logeant le pôle.

13. Module selon la revendication 8 ou 9, **caractérisé par le fait que** les conducteurs mobiles (Cm1, Cm2) sont réunis par une liaison électrique souple (Tr) à une borne.

14. Module selon la revendication 1 ou 2, **caractérisé par le fait qu**'il présente en face avant des bornes d'entrée de contrôle (A2, A1, A1', B1, B1') destinées à recevoir les ordres de commande du moteur et des bornes de sortie (SA1, S21, S22) coopérant avec l'appareil principal associé (Ap).

15. Module selon l'une quelconque des revendications précédentes, **caractérisé par le fait que** l'électroaimant (E) de l'appareil principal (Ap) est de type bistable et manoeuvre un contact auxiliaire de verrouillage (Ve).

16. Module électromagnétique de commutation selon l'une quelconque des revendications précédentes, **caractérisé par le fait que** l'électroaimant de commutation (El) est de type bistable et manoeuvre au moins un contact auxiliaire (1a, 1b) contrôlant l'alimentation de la bobine (B) de cet électroaimant (El).

## Claims

1. Multipolar electromagnetic switching module designed to be connected by line connections (t1, t2, t3) to a main electromagnetic switching device (Ap) and by load connections (U, V, W, u, v, w) to at least one motor and having, in a unit (Bo), between said connections, several load paths fitted with switching poles (C1, C2, C3) whose contacts are always alternately closed and controlled by a single switching electromagnet (EI) driven by a control circuit (Cc), where the switching poles (C1, C2, C3) and current lines (Cf1, Cf2) are arranged inside the unit to perform a motor control function such as reverser, star-triangle or distributor, **characterized in that in that** the pole control assembly consisting of the switching electromagnet (EI) and its control circuit (Cc) is offset relative to the switching poles (C1, C2, C3) and load paths in a direction perpendicular to the rear fastening surface (Pf) of the module such that the width (L) of the module is reduced and more or less identical to that of the main device (Ap) associated with it.

2. Module of claim 1, **characterized in that** each of the switching poles (C1, C2, C3) consists of a movable contact holder (Pc) bearing mobile conductors (P1, P2) oscillating between two conductors (Cf1, Cf2) bearing fixed contacts (P3, P4) around an axis (A-A') and that the movable sections of the electromagnet (EI) move parallel to this fastening plane (Pf).

3. Module of claim 2, **characterized in that** each contact holder (Pc) is fitted with a pin- or U-shaped pole spring (Rp).

4. Module of claim 3, **characterized in that** the movable sections of the electromagnet activate a slider (Ra) that moves in translation parallel to rear fastening plane (Pf) by acting on the pole springs (Rp).

5. Module of claim 1 or 2, **characterized in that** the current paths performing one of the motor control functions (Sc) are composed of conductors bearing fixed contacts (Cf1, Cf2) and connecting them to the load connections (U, V, W), said connectors being housed in the load connection side of the unit (Bo).

6. Module of claim 1 or 2, **characterized in that** the module is of the reverser type and comprises on one side power connections known as line connections (t1, t2, t3) and on the other power connections known as load connections (U, V, W).

7. Module of claim 1 or 2, **characterized in that** the module is of the star-delta starter, distribution or speed-changer type and comprises on one side power connections known as line connections (t1, t2, t3) and on the other power connections known as load connections (U, V, W) for a first type of operation and power connections known as load connections (u, v, w) for the second type of operation.

8. Module of claim 1 or 2, **characterized in that** each switching pole (C1, C2, C3) is of the loop effect type.

9. Module of claim 8, **characterized in that** each switching pole (C1, C2, C3) consists of a contact holder (Pc) bearing two loop-shaped parallel conductors (Cm1, Cm2) bearing the movable contacts (P1, P2) and connected to a connection (t1, t2, t3), said contact-holder oscillating around an axis (A-A') between two loop-shaped conductors (Cf1, Cf2) and bearing fixed contacts (P3, P4) and connected to connections (U, V, W) .

10. Module of claim 9, **characterized in that** conductors (Cf1, Cf2) associated with the fixed contacts are connected to extensions or conductors performing the motor control function and housed in the unit.

11. Module of claim 9 or 10, **characterized in that** the movable conductors (Cm1, Cm2) associated with the movable contacts (P1, P2) are far enough apart from one another to enable a magnetic core (No) to be housed between them.

12. Module of claim 11, **characterized in that** magnetic core (No) operates in conjunction with counterplates (Cp1, Cp2) fastened inside the switching chamber housing the pole.

13. Module of claim 8 or 9, **characterized in that** the movable conductors (Cm1, Cm2) are connected by a flexible electrical link (Tr) to a connection.

14. Module of claim 1 or 2, **characterized in that** the front panel bears input connections (A2, A1, A1', B1, B1') designed to receive the motor command signals and output connections (SA1, S21, S22) that operate in conjunction with the associated main switching device (Ap).

15. Module of any of the preceding claims, **characterized in that** the electromagnet (E) of the main device (Ap) is of the bistable type and activates an auxiliary locking contact (Ve).

16. Electromagnetic switching module of any of the foregoing claims, **characterized in that** the switching electromagnet (EI) is of the bistable type and activates at least one auxiliary contact (1a, 1b) controlling the power supply to the coil (B) of said electromagnet (EI).

## Patentansprüche

1. Mehrpoliger elektromagnetischer Schaltmodul, der dazu bestimmt ist, über Quellenklemmen (t1, t2, t3) an ein mehrpoliges elektromagnetisches Hauptschaltgerät (Ap) und über Lastklemmen (U, V, W, u, v, w) an mindestens einen Motor angeschlossen zu werden, und der in einem Gehäuse (Bo) zwischen diesen Klemmen mehrere Leistungsstromwege aufweist, die mit Wendepolen (C1, C2, C3) versehen sind, deren Kontakte immer abwechselnd geschlossen sind und die von einem einzigen Umschaltelektromagneten (E1) gesteuert werden, der von einer Steuerschaltung (Cc) gesteuert wird, wobei die Wendepole (C1, C2, C3) und die Stromleitungen (Cf1, Cf2) im Inneren des Gehäuses angeordnet sind, um eine Motorkontrollfunktion zum Beispiel vom Typ Wechselschalter oder Stern-Dreieck oder Verteiler auszuführen, **dadurch gekennzeichnet, dass** die Steuereinheit der Pole, die vom Schaltelektromagneten (E1) und seiner Steuerschaltung (Cc) gebildet wird, bezüglich der Wendepole (C1, C2, C3) und Stromleitungen in einer Richtung lotrecht zur Befestigungs-Rückseite (Pf) des Moduls versetzt ist, damit die Breite (L) des Moduls verringert und im Wesentlichen gleich derjenigen des zugeordneten Hauptgeräts (Ap) ist.

2. Modul nach Anspruch 1, **dadurch gekennzeichnet, dass** jeder der Wendepole (C1, C2, C3) aus einem die beweglichen Kontakte (P1, P2) tragenden beweglichen Kontaktträger (Pc) besteht, der zwischen zwei die festen Kontakte (P3, P4) tragenden Leitern (Cf1, Cf2) um eine Achse (A-A') schwingt, und dass die beweglichen Teile des Elektromagneten (E1) sich parallel zu dieser Befestigungsebene (Pf) bewegen.

3. Modul nach Anspruch 2, **dadurch gekennzeichnet, dass** jeder Kontaktträger (Pc) einer Polfeder (Rp) in Form einer Nadel oder eines U zugeordnet ist.

4. Modul nach Anspruch 3, **dadurch gekennzeichnet, dass** die beweglichen Teile des Elektromagneten einen Schieber (Ra) betätigen, der translatorisch parallel zur hinteren Befestigungsebene (Pf) beweglich ist und auf die Polfedern (Rp) einwirkt.

5. Modul nach Anspruch 1 oder 2, **dadurch gekennzeichnet, dass** die Stromleitungen, die eine der Motorkontrollfunktionen (Sc) durchführen, aus Leitern (Cf1, Cf2) bestehen, die die festen Kontakte tragen und sie mit den Lastklemmen (U, V, W) verbinden, wobei diese Leiter im Gehäuse (Bo) auf der Seite der Lastklemmen angeordnet sind.

6. Modul nach Anspruch 1 oder 2, **dadurch gekennzeichnet, dass** der Modul vom Typ Wechselschalter ist und auf der einen Seite die Quellen-Leistungsklemmen (t1, t2, t3) und auf der anderen Seite die Last-Leistungsklemmen (U, V, W) trägt.

7. Modul nach Anspruch 1 oder 2, **dadurch gekennzeichnet, dass** der Modul vom Typ Stern-Dreieck-Start, Verteilung oder Drehzahländerung ist und auf der einen Seite die Quellen-Leistungsklemmen (t1, t2, t3) und auf der gegenüberliegenden Seite die Last-Leistungsklemmen (U, V, W) für einen ersten Betriebstyp und die Last-Leistungsklemmen (u, v, w) für den zweiten Betriebstyp trägt.

8. Modul nach Anspruch 1 oder 2, **dadurch gekennzeichnet, dass** jeder der Wendepole (C1, C2, C3) mit Schleifenwirkung ist.

9. Modul nach Anspruch 8, **dadurch gekennzeichnet, dass** jeder der Wendepole (C1, C2, C3) aus einem Kontaktträger (Pc) besteht, der zwei parallele Leiter (Cm1, Cm2) in Form von Schleifen trägt, die die beweglichen Kontakte (P1, P2) tragen und mit einer Klemme (t1, t2, t3) verbunden sind, wobei der Kontaktträger um eine Achse (A-A') zwischen zwei schleifenförmigen Leitern (Cf1, Cf2) schwingt, die die festen Kontakte (P3, P4) tragen und mit Klemmen (U, V, W) verbunden sind.

10. Modul nach Anspruch 9, **dadurch gekennzeichnet, dass** die den festen Kontakten zugeordneten Leiter (Cf1, Cf2) mit Verlängerungen oder Leitern verbunden sind, die die Motorkontrollfunktion durchführen und im Gehäuse angeordnet sind.

11. Modul nach Anspruch 9 oder 10, **dadurch gekennzeichnet, dass** die beweglichen Leiter (Cm1, Cm2), die den beweglichen Kontakten (P1, P2) zugeordnet sind, derart voneinander entfernt sind, dass ein Magnetkern (No) sich zwischen ihnen befindet.

12. Modul nach Anspruch 11, **dadurch gekennzeichnet, dass** der Magnetkern (No) mit Gegenplatten (Cp1, Cp2) zusammenwirkt, die im Inneren der den Pol enthaltenden Schaltkammer befestigt sind.

13. Modul nach Anspruch 8 oder 9, **dadurch gekennzeichnet, dass** die beweglichen Leiter (Cm1, Cm2) durch eine biegsame elektrische Leitung (Tr) mit einer Klemme verbunden sind.

14. Modul nach Anspruch 1 oder 2, **dadurch gekennzeichnet, dass** er an der Vorderseite Eingangskontrollklemmen (A2, A1, A1', B1, B1'), die dazu bestimmt sind, die Steuerbefehle des Motors zu empfangen, und Ausgangsklemmen (SA1, S21, S22) aufweist, die mit dem zugeordneten Hauptgerät (Ap) zusammenwirken.

15. Modul nach einem der vorhergehenden Ansprüche, **dadurch gekennzeichnet, dass** der Elektromagnet (E) des Hauptgeräts (Ap) vom bistabilen Typ ist und einen Hilfsverriegelungskontakt (Ve) bedient.

16. Elektromagnetischer Schaltmodul nach einem der vorhergehenden Ansprüche, **dadurch gekennzeichnet, dass** der Umschaltelektromagnet (E1) vom bistabilen Typ ist und mindestens einen Hilfskontakt (1a, 1b) bedient, der die Speisung der Spule (B) dieses Elektromagneten (E1) kontrolliert.
